# EUROPÄISCHE PATENTSCHRIFT

(11) **EP 4 504 001 B1**
(45) Veröffentlichungstag und Bekanntmachung des Hinweises auf die Patenterteilung: **12.11.2025**
(21) Anmeldenummer: 23833499.9
(22) Anmeldetag: 28.12.2023
(51) Int. Cl.: A46D 3/04

(54) **BÜRSTENSTOPFMASCHINE, VERFAHREN ZUM STOPFEN VON BÜRSTEN UND VERWENDUNG EINES VORGESPANNTEN KRAFTSENSORS**
BRUSH FILLING MACHINE, METHOD FOR FILLING BRUSHES, AND USE OF A PRELOADED FORCE SENSOR
MACHINE DE REMPLISSAGE DE BROSSE, PROCÉDÉ DE REMPLISSAGE DE BROSSE ET UTILISATION D'UN CAPTEUR DE FORCE PRÉCHARGÉ

(30) Priorität: 28.03.2023 DE 102023107889
(43) Veröffentlichungstag der Anmeldung: 12.02.2025
(73) Patentinhaber: Zahoransky AG, 79674 Todtnau (DE)
(72) Erfinder: WETZEL, Christoph, 79674 Todtnau (DE); LEHR, Tobias, 79674 Todtnau (DE); ALBRECHT, Christoph, 79674 Todtnau (DE)
(74) Vertreter: Mertzlufft-Paufler, Cornelius
(86) Internationale Anmeldenummer: PCT/EP2023/087943
(87) Internationale Veröffentlichungsnummer: WO 2024/199710

(56) Entgegenhaltungen:
- DE-A1- 19 600 192
- DE-U1- 9 203 928

## Beschreibung

Die Erfindung betrifft eine Bürstenstopfmaschine, ein Verfahren zum Stopfen von Bürsten und die Verwendung eines mit einer Vorspannkraft vorgespannten Kraftsensors an einer Bürstenstopfmaschine.

Bürstenstopfmaschinen werden zur Herstellung von Bürsten und konkret dazu verwendet, Borstenbündel in Bündelaufnahmelöcher von Bürstenkörpern einzustopfen und so einen Borstenbesatz einer Bürste zu erzeugen.

Zu diesem Zweck weisen Bürstenstopfmaschinen ein Stopfwerkzeug mit einer Stößerzunge auf, die dazu eingerichtet und vorgesehen ist, Borstenbündel in Bündelaufnahmelöcher eines Bürstenkörpers zu stopfen. In der Regel werden die Borstenbündel zusammen mit Befestigungsankern in die Bündelaufnahmelöcher eingestopft und dort verankert.

Um Beschädigungen der Bürstenstopfmaschine zu vermeiden, kann es sinnvoll sein, die auf die Stößerzunge beim Einstopfen von Borstenbündeln wirkende Stopfkraft zu überwachen. Hierzu sind aus dem Stand der Technik unterschiedliche Ansätze vorbekannt.

Die DE 92 03 928 U1 offenbart eine Vorrichtung zum Messen, ggfs. Einstellen usw. einer Zunge eines Stopfwerkzeuges einer Bürstenherstellungsmaschine. Die Zunge steht mit einer Stößerdruck-Meßeinrichtung in Verbindung steht, die beim Auftreten eines vorgebbaren minimalen und/oder eines vorgebbaren maximalen Stößerdrucks diesen misst und beim Überschreiten dieser vorgebbaren Druck-Grenzen diese anzeigt und/oder bei deren Überschreiten Steuerimpulse für die Bürstenherstellungsmaschine abgibt.

Die DE 196 00 192 A1 offenbart ein Verfahren zum Überwachen einer Bürstenstopfmaschine mit einem Bürstenträger zum Halten eines Bürstenkörpers mit Borstenlöchern, von denen jeweils eines auf eine Stopfachse ausgerichtet wird, einem Schieber, der an einer Schieberführung in Richtung der Stopfachse hin- und herbeweglich ist und einen an den Bürstenkörper anlegbaren Werkzeugkopf trägt, einem längs der Stopfachse durch den Schieber und den Werkzeugkopf hindurchgehenden Stößelkanal, der einen ersten Einlass für ein Befestigungsmittel und einen zweiten Einlass für Borstenbündel aufweist, einem Bündelförderer zum Fördern jeweils eines Borstenbündels von einem Borstenvorrat zum zweiten Einlass, einem Stößel, der im Stößelkanal längs der Stopfachse hin- und herbewegbar ist zwischen einer Ruhestellung, in der er hinter dem ersten Einlass zurückgezogen ist, und einer Stopfstellung, in der er aus dem Werkzeugkopf herausragt, um in ein Borstenloch einzugreifen, und einer Einrichtung zum Abschalten der Bürstenstopfmaschine bei Überschreitung einer vorgegebenen, zum Bewegen des Stößels erforderlichen Antriebskraft. Bei Durchführung des Verfahrens wird ein vorgesehener Verlauf der Antriebskraft für die gesamte hin- und hergehende Bewegung des Stößels gespeichert wird. Die tatsächliche Antriebskraft wird während der gesamten hin- und hergehenden Bewegung des Stößels gemessen wird. Die gemessene Antriebskraft wird mit der vorgesehenen Antriebskraft ständig verglichen und die Stopfmaschine abgeschaltet, wenn die beiden Kräfte sich über eine vorgegebene Toleranzzone hinaus voneinander unterscheiden.

Gerät die auf die Stößerzunge wirkende Stopfkraft außerhalb eines Toleranzbereichs, kann dies auf Beschädigungen der Stößerzunge bzw. auf eine Verschmutzung oder einen Verschleiß des Stopfwerkzeugs und somit auf die Notwendigkeit einer Reinigung oder Wartung der Bürstenstopfmaschine hinweisen.

Wird die auf die Stößerzunge wirkende Stopfkraft zu groß, kann dies im schlimmsten Fall zu einem Bruch der Stößerzunge oder auch zu Beschädigungen an einem Antrieb der Bürstenstopfmaschine und damit zu einem Ausfall der Bürstenstopfmaschine führen.

Aufgabe der Erfindung ist die Vermeidung von Beschädigungen an einer Bürstenstopfmaschine bei der Herstellung von Bürsten.

Zur Lösung der Aufgabe wird eine Bürstenstopfmaschine mit den Mitteln und Merkmalen des unabhängigen, auf eine derartige Bürstenstopfmaschine gerichteten Anspruchs vorgeschlagen. Konkret wird zur Lösung der Aufgabe damit eine Bürstenstopfmaschine mit einem Stopfwerkzeug vorgeschlagen, das eine Stößerzunge aufweist, die dazu eingerichtet ist, Borstenbündel, insbesondere zusammen mit Befestigungsankern, in Bündelaufnahmelöcher eines Bürstenkörpers zu stopfen, wobei die Bürstenstopfmaschine einen in Ausgangsstellung mit einer Vorspannkraft vorgespannten Kraftsensor aufweist, der dazu eingerichtet ist, eine Kraft zu messen, die aus einer Stopfkraft, die beim Stopfen von Borstenbündeln auf die Stößerzunge wirkt, und der am Kraftsensor in Ausgangsstellung anliegenden Vorspannkraft resultiert.

Die Vorspannkraft und die Stopfkraft können zumindest teilweise einander entgegengesetzt sein. Die Messung der resultierenden Kraft kann zur Bestimmung der Stopfkraft erfolgen.

Aus der mit dem Kraftsensor gemessenen, aus Vorspannkraft und Stopfkraft resultierenden Kraft kann, insbesondere bei Kenntnis der Vorspannkraft, die Stopfkraft ermittelt werden. Mithilfe des Kraftsensors lässt sich feststellen, ob die Stopfkraft innerhalb ihres Toleranzbereichs liegt. Liegt die Stopfkraft außerhalb ihres Toleranzbereichs kann dies auf eine Störung der Bürstenstopfmaschine hinweisen. Eine Reduktion der Leistung der Bürstenstopfmaschine oder gar die Abschaltung der Bürstenstopfmaschine kann dann geboten sein.

Wenn der Kraftsensor durch die Stopfkraft entlastet wird, also die resultierende Kraft aus Vorspannkraft und Stopfkraft kleiner als die in Ausgangsstellung am Kraftsensor anliegende Vorspannkraft ist, kann eine Beschädigung des Kraftsensors auch bei zunehmender Stopfkraft effektiv vermieden werden. Das Maß der Entlastung des Kraftsensors entspricht dann dem Maß der Belastung der Stößerzunge durch die Stopfkraft und kann zur Überwachung des Stopfvorgangs, der Bürstenstopfmaschine und insbesondere zur Überwachung der Stößerzunge herangezogen werden.

Die Bürstenstopfmaschine kann einen Antrieb umfassen, der über einen Kraftübertragungshebel mit der Stößerzunge verbunden und dazu eingerichtet ist, die Stößerzunge in einer Stopfbewegung anzutreiben. Der Kraftübertragungshebel kann zur Vorspannung des Kraftsensors in Stopfrichtung gegen den Kraftsensor vorgespannt sein. Der Kraftübertragungshebel hat somit eine Doppelfunktion: Einerseits überträgt er die Antriebsbewegung und Antriebskraft des Antriebs der Bürstenstopfmaschine auf die Stößerzunge. Andererseits sorgt er für die Vorspannung des Kraftsensors.

Bei einer Ausführungsform der Bürstenstopfmaschine ist vorgesehen, dass der Kraftübertragungshebel derart beweglich gelagert und/oder flexibel ist, dass der Kraftsensor durch die, insbesondere entgegen der Stopfrichtung der Stößerzunge, über die Stößerzunge auf den Kraftübertragungshebel wirkende Stopfkraft entlastbar ist. Die Entlastung des Kraftsensors wirkt der am Kraftsensor in Ausgangsstellung anliegenden Vorspannkraft entgegen, sodass eine entsprechend verringerte resultierende Kraft mit dem Kraftsensor messbar ist.

Die Vorspannkraft, die in Ausgangsstellung auf den Kraftsensor wirkt, kann derart bemessen sein, dass ein Kraftübertragungskontakt zwischen Kraftübertragungshebel und Kraftsensor aufgehoben wird, sobald die Stopfkraft eine definierte Überlastkraft erreicht. In diesem Fall hebt die Stopfkraft die Vorspannkraft auf und die resultierende Kraft ist Null oder sogar negativ, also vom Kraftsensor weggerichtet. Durch seine Flexibilität und/oder bewegliche Lagerung kann sich der Kraftübertragungshebel aufgrund der von ihm aufgenommenen Stopfkraft dann von dem Kraftsensor lösen. Der Kraftsensor ist dann entlastet, woraus sich ableiten lässt, dass die Stopfkraft zumindest den Wert der Überlastkraft erreicht hat.

Die Flexibilität und/oder die bewegliche Lagerung des Kraftübertragungshebels kann gleichzeitig einen Überlastschutz für die Stößerzunge bieten, der die Stößerzunge vor einer Beschädigung bewahren kann. Wenn der Kraftübertragungshebel bei Aufhebung der Vorspannkraft durch eine entsprechend hohe Stopfkraft aufgrund seiner beweglichen Lagerung und/oder Flexibilität entgegen der Stopfrichtung ausweichen oder zumindest ortsfest verbleiben kann, kann die Übertragung einer die Überlastkraft übersteigenden Stopfkraft auf die Stößerzunge vermieden und dadurch die Stößerzunge geschützt werden.

Sobald eine definierte Überlastkraft auf die Stößerzunge wirkt, die beispielsweise so groß sein kann, dass sie von der Stößerzunge noch toleriert wird, ohne zu versagen, kann sich der gegen den Kraftsensor vorgespannt gehaltene Kraftübertragungshebel von dem Kraftsensor lösen. Dies ist durch ein entsprechendes Signal bzw. durch einen entsprechenden Signalabfall des Kraftsensors wahrnehmbar. Dadurch, dass sich der Kraftübertragungshebel in diesem Überlastfall von dem Kraftsensor löst, kann eine Beschädigung des Kraftübertragungshebels, des Kraftsensors und letztendlich auch der Stößerzunge effektiv vermieden werden. Sobald die Überlastkraft erreicht ist, wird die Vorspannkraft, mit der der Kraftübertragungshebel in Ausgangsstellung gegen den Kraftsensor vorgespannt gehalten ist, überwunden und der Kraftübertragungshebel und der Kraftsensor können sich voneinander lösen.

Bei einer bevorzugten Ausführungsform der Bürstenstopfmaschine weist diese einen zumindest zweiteiligen Zungenhebel auf. Ein Teil des Zungenhebels ist ein Antriebshebel und ein zweiter Teil des Zungenhebels ist der zuvor bereits erwähnte Kraftübertragungshebel. Der Antriebshebel kann an einem Ende, beispielsweise über einen Pleuel, mit dem Antrieb der Bürstenstopfmaschine und an einem anderen Ende mit dem Kraftübertragungshebel verbunden sein.

Über den Antriebshebel des Zungenhebels kann eine Antriebskraft und eine Antriebsbewegung des Antriebs zunächst auf den Kraftübertragungshebel und von diesem auf die Stößerzunge übertragen werden, um die Stößerzunge in der Stopfbewegung zu bewegen.

Der Antriebshebel und der Kraftübertragungshebel können derart gelenkig miteinander verbunden sein, dass der Kraftsensor durch die entgegen der Stopfrichtung über die Stößerzunge auf den Kraftübertragungshebel wirkende Stopfkraft entlastet wird.

Liegt eine die Vorspannung aufhebende Stopfkraft, beispielsweise die zuvor erwähnte Überlastkraft an, kann ein Kraftübertragungskontakt zwischen Kraftübertragungshebel und Kraftsensor vollständig aufgehoben werden. Konkret kann dies bedeuten, dass bei Auftreten der auf den Kraftübertragungshebel wirkenden Überlastkraft der Kraftübertragungshebel und der Antriebshebel ihre Winkelstellung zueinander verändern.

Durch die gelenkige Verbindung zwischen Antriebshebel und Kraftübertragungshebel können der Kraftübertragungshebel und der Antriebshebel bei einer weiteren Bewegung des Antriebshebels ihre Relativstellung zueinander verändern, wodurch der Kraftsensor entlastet dann entlastet wird. Eine Beschädigung des zweiteiligen Zungenhebels, insbesondere des Kraftübertragungshebels, und auch der Stößerzunge wird auf diese Weise effektiv vermieden.

Dadurch, dass bei Auftreten der Überlastkraft die Vorspannkraft, mit der der Kraftübertragungshebel gegen den Kraftsensor vorgespannt gehalten ist, aufgehoben wird, kann der Kraftübertragungskontakt zwischen Kraftübertragungshebel und Kraftsensor aufgehoben werden. Dies führt zu einem entsprechenden Abfall oder gar zu einem Ausbleiben eines Sensorsignals des Kraftsensors. Der Abfall oder das Ausbleiben des Sensorsignals kann auf eine Fehlfunktion der Bürstenstopfmaschine hinweisen. Die mit dem Kraftsensor dann gemessene, aus Stopfkraft und Vorspannkraft resultierende Kraft kann in diesem Fall Null sein.

Bei einer bevorzugten Ausführungsform der Bürstenstopfmaschine ist vorgesehen, dass der Kraftsensor zwischen dem Antriebshebel und dem Kraftübertragungshebel angeordnet ist. Der Kraftsensor kann beispielsweise am Antriebshebel angeordnet sein.

Durch seine Position zwischen dem Antriebshebel und dem Kraftübertragungshebel kann der Kraftsensor die aus der entgegen der Stopfrichtung auf den Kraftübertragungshebel wirkenden Stopfkraft und der Vorspannkraft resultierende Kraft besonders zuverlässig erfassen.

Die Bürstenstopfmaschine kann eine Vorspannvorrichtung zur Erzeugung der auf den Kraftsensor wirkenden Vorspannkraft aufweisen. Der zuvor bereits erwähnte Kraftübertragungshebel kann mit der Vorspannvorrichtung, insbesondere in Stopfrichtung, gegen den Kraftsensor vorgespannt sein.

Die Vorspannvorrichtung kann beispielsweise an dem Antriebshebel angeordnet sein. Die Vorspannvorrichtung kann ferner eine Druckfeder aufweisen, die die Vorspannkraft erzeugt. Der Betrag der Vorspannkraft kann so bemessen sein, dass die Vorspannung bei Auftreten der Überlastkraft aufgehoben wird. Dadurch kann der Kraftsensor vor Überlastung geschützt werden.

Die Bürstenstopfmaschine kann eine Steuereinheit aufweisen. Die Steuereinheit kann dazu eingerichtet sein, eine Stopfgeschwindigkeit der Stößerzunge zu reduzieren oder die Stößerzunge zu stoppen, sobald die an dem Kraftsensor anliegende resultierende Kraft einen Grenzwert erreicht oder unterschreitet.

Die Steuereinheit kann dazu eingerichtet sein, einen, beispielsweise den zuvor bereits erwähnten, Antrieb der Bürstenstopfmaschine in Abhängigkeit eines Sensorsignals des Kraftsensors zu steuern. Die Steuereinheit kann insbesondere dazu eingerichtet sein, eine Geschwindigkeit des Antriebs zu reduzieren oder den Antrieb zu stoppen, sobald die an dem Kraftsensor anliegende resultierende Kraft einen Grenzwert erreicht oder unterschreitet. Die Steuereinheit kann den Antrieb der Bürstenstopfmaschine beispielsweise dann stoppen, sobald der Kraftsensor vollständig entlastet ist.

Der Grenzwert der resultierenden Kraft, der zur Reduktion der Stopfgeschwindigkeit der Stößerzunge und/oder der zur Reduktion der Geschwindigkeit des Antriebs erreicht oder unterschritten werden muss, kann hierbei größer sein als der Grenzwert der resultierenden Kraft, der zum Stoppen der Stößerzunge und/oder des Antriebs erreicht oder unterschritten werden muss.

Zur Lösung der Aufgabe wird auch ein Verfahren zum Stopfen von Bürsten unter Verwendung einer erfindungsgemäßen Bürstenstopfmaschine vorgeschlagen. Dabei ist vorgesehen, dass Borstenbündel mit der Stößerzunge des Stopfwerkzeugs der Bürstenstopfmaschine in Bündelaufnahmelöcher von Bürstenkörpern eingestopft werden, wobei zur Bestimmung einer Stopfkraft, die dabei auf die Stößerzunge wirkt, mit dem Kraftsensor eine aus der Vorspannkraft und der Stopfkraft resultierende Kraft gemessen und daraus die Stopfkraft abgeleitet wird.

Die Ableitung der Stopfkraft aus der gemessenen resultierenden Kraft kann beispielsweise mithilfe der zuvor bereits erwähnten Steuereinheit der Bürstenherstellungsmaschine erfolgen.

Bei einer Ausführungsform des Verfahrens ist vorgesehen, dass eine Stopfgeschwindigkeit reduziert oder ein Stopfvorgang unterbrochen wird, sobald die resultierende Kraft einen Grenzwert erreicht oder unterschreitet.

Bei einer Ausführungsform des Verfahrens reduziert eine Steuereinheit der Bürstenstopfmaschine eine Geschwindigkeit des Antriebs der Bürstenstopfmaschine oder stoppt den Antrieb, sobald die resultierende Kraft einen Grenzwert erreicht oder unterschreitet.

Der Antrieb kann beispielsweise dann gestoppt werden, wenn keine Vorspannkraft mehr am Kraftsensor anliegt, die mit dem Kraftsensor gemessene resultierende Kraft also Null ist.

Bei einer Ausführungsform des Verfahrens ist vorgesehen, dass sich der Kraftsensor und der Kraftübertragungshebel der zuvor erwähnten Bürstenherstellungsmaschine mit zunehmender Stopfkraft voneinander entfernen und sogar voneinander lösen, wenn die Stopfkraft so groß ist, dass sie die auf den Kraftsensor wirkende Vorspannkraft aufhebt.

Zur Lösung der Aufgabe wird auch die Verwendung eines mit einer Vorspannkraft vorgespannten Kraftsensors an einer Bürstenstopfmaschine zur Bestimmung einer Stopfkraft durch Messung einer aus der Vorspannkraft und der Stopfkraft resultierenden Kraft mit dem Kraftsensor vorgeschlagen.

Der Kraftsensor kann beispielsweise durch einen Kraftübertragungshebel zwischen einem Antrieb und einer Stößerzunge der Bürstenstopfmaschine vorgespannt sein. Die Stopfkraft kann eine auf eine Stößerzunge der Bürstenstopfmaschine wirkende Stopfkraft sein.

Die Erfindung wird nachfolgend anhand eines Ausführungsbeispiels näher beschrieben, ist aber nicht auf dieses Ausführungsbeispiel beschränkt. Weitere Ausführungsbeispiele ergeben sich durch Kombination der Merkmale einzelner oder mehrerer Schutzansprüche untereinander und/oder durch Kombination einzelner oder mehrerer Merkmale des Ausführungsbeispiels. Es zeigen:
- Figur 1: eine perspektivische Darstellung einer Bürstenstopfmaschine mit einem Stopfwerkzeug, wobei eine Stößerzunge des Stopfwerkzeugs über einen zweiteiligen Zungenhebel mit einem Antrieb der Bürstenstopfmaschine verbunden ist, wobei zwischen einem Antriebshebel und einem Kraftübertragungshebel des zweiteiligen Zungenhebels ein Kraftsensor angeordnet ist, gegen den der Kraftübertragungshebel in Stopfrichtung mit einer definierten Vorspannkraft vorgespannt ist, sowie
- Figur 2: ein Schaubild mit einer Kennlinie des Kraftsensors der in Figur 1 gezeigten Bürstenstopfmaschine, wobei in dem Schaubild eine Größe eines Sensorsignals des Kraftsensors über die auf den Kraftsensor wirkende Kraft aufgetragen ist.

Figur 1 zeigt eine im Ganzen mit 1 bezeichnete Bürstenstopfmaschine. Die Bürstenstopfmaschine 1 weist ein Stopfwerkzeug 2 auf, das eine Stößerzunge 3 umfasst. Die Stößerzunge 3 ist dazu eingerichtet, Borstenbündel 4 zusammen mit Befestigungsankern in Bündelaufnahmelöcher 5 eines Bürstenkörpers 6 einzustopfen.

Die Bürstenstopfmaschine 1 weist einen Antrieb 7 auf, der über einen Kraftübertragungshebel 8 mit der Stößerzunge 3 verbunden und dazu eingerichtet ist, die Stößerzunge 3 in einer Stopfbewegung anzutreiben.

Figur 1 zeigt, dass der Kraftübertragungshebel 8 in einer durch den mit 9 bezeichneten Pfeil angedeuteten Stopfrichtung der Stößerzunge 3 gegen einen Kraftsensor 10 vorgespannt ist. Die Richtung einer dabei auf den Kraftsensor 10 wirkenden Vorspannkraft wird mit dem Pfeil 24 in Figur 1 veranschaulicht.

Der mit der Vorspannkraft 24 vorgespannte Kraftsensor 10 ist dazu eingerichtet, eine Kraft zu messen, die aus der Vorspannkraft 24 und einer Stopfkraft 25 resultiert, die beim Stopfen von Borstenbündeln 4 auf die Stößerzunge 3 wirkt.

Der Kraftsensor 10 ist bei der in Figur 1 gezeigten Bürstenstopfmaschine 1 derart angeordnet, dass er durch die entgegen der Stopfrichtung 9 über die Stößerzunge 3 auf den Kraftübertragungshebel 8 wirkende Stopfkraft 25 entlastet wird. Mit zunehmender Stopfkraft wird die mit dem Kraftsensor 10 messbare, resultierende Kraft also kleiner.

Die Entlastung des Kraftsensors 10 mit zunehmender Stopfkraft wird möglich durch eine entsprechende bewegliche Lagerung des Kraftübertragungshebels 8. Der Kraftübertragungshebel 8 ist derart beweglich gelagert und zunächst mit dem Kraftsensor 10 verbunden, dass der Kraftsensor 10 durch die entgegen der Stopfrichtung 9 der Stößerzunge 3 über die Stößerzunge 3 auf den Kraftübertragungshebel 8 wirkende Stopfkraft 25 entlastet wird.

Liegt eine entgegen der Stopfrichtung 9 der Stößerzunge 3 wirkende Stopfkraft 24 in Höhe einer Überlastkraft an, die so groß ist, dass sie die Vorspannung des Kraftübertragungshebels 8 gegen den Kraftsensor 10 aufhebt, wird ein Kraftübertragungskontakt zwischen dem Kraftübertragungshebel 8 und dem Kraftsensor 10 aufgehoben.

Die bei Belastung der Stößerzunge 3 eintretende Entlastung des Kraftsensors 10 wird von diesem als Veränderung der resultierenden Kraft detektiert und führt zur Ausgabe eines entsprechenden Sensorsignals. Das Sensorsignal repräsentiert die momentan am Kraftsensor 10 anliegende resultierende Kraft und erlaubt einen Rückschluss auf die konkret anliegende Stopfkraft 25 und damit auf die Belastung, der die Stößerzunge 3 ausgesetzt ist.

Da der Kraftsensor 10 durch eine Belastung der Stößerzunge 3 entgegen der Stopfrichtung 9 entlastet wird, ist bei Überlastung der Stößerzunge 3 in dieser Richtung keine Beschädigung des Kraftsensors 10 zu befürchten. Der Kraftsensor 10 wird somit effektiv vor Beschädigungen geschützt, ohne jedoch die Überwachung der Stößerzunge 3 zu beeinträchtigen.

Die Bürstenstopfmaschine 1 weist einen zweiteiligen Zungenhebel 11 auf, wobei ein Teil des Zungenhebels 11 ein Antriebshebel 12 und ein zweiter Teil des Zungenhebels 11 der zuvor bereits erwähnte Kraftübertragungshebel 8 ist.

Der Antriebshebel 12 ist über ein Pleuel 13 mit dem Antrieb 7 der Bürstenstopfmaschine 1 verbunden. Das dem Pleuel 13 abgewandte Ende des Antriebshebels 12 ist mit dem Kraftübertragungshebel 8 verbunden.

Der Antriebshebel 12 und der Kraftübertragungshebel 8 sind derart gelenkig miteinander verbunden, dass der Kraftsensor 10 durch die entgegen der Stopfrichtung 9 über die Stößerzunge 3 auf den Kraftübertragungshebel 8 wirkende Stopfkraft 25 entlastet wird. Durch die Stopfkraft 25 kann der Kraftübertragungshebel 8 seine Winkelstellung zu dem Antriebshebel 12 ändern, indem er ein Stück weit um eine Schwenkachse 30 der gelenkigen Verbindung zwischen dem Antriebshebel 12 und dem Kraftübertragungshebel 8 relativ zu dem Antriebshebel 12 geschwenkt wird.

Die gelenkige Verbindung zwischen dem Antriebshebel 12 und dem Kraftübertragungshebel 8 wird durch ein Schwenkgelenk 14 gebildet. Der Kraftsensor 10 am Antriebshebel 12 und dabei zwischen dem Antriebshebel 12 und dem Kraftübertragungshebel 8 angeordnet. Durch die Änderung der Winkelstellung zwischen Kraftübertragungshebel 8 und Antriebshebel 12 können sich der Kraftsensor 10 und der Antriebshebel 12 mit zunehmender Stopfkraft 25 vom Kraftübertragungshebel 8 entfernen und von diesem lösen, wenn die Stopfkraft 25 so groß ist, dass sie die Vorspannkraft 24 aufhebt.

Die Vorspannkraft 24 wird mit einer Vorspannvorrichtung 15 der Bürstenstopfmaschine 1 erzeugt. Der Kraftübertragungshebel 8 wird zu diesem Zweck mit der Vorspannvorrichtung 15 in Stopfrichtung 9 gegen den Kraftsensor 10 vorgespannt. Die Vorspannvorrichtung 15 ist an dem Antriebshebel 12 angeordnet und umfasst eine mit 16 bezeichnete Druckfeder, die den Kraftübertragungshebel 8 gegen den am Antriebshebel 12 angeordneten Kraftsensor 10 spannt.

Die Bürstenstopfmaschine 1 weist eine Steuereinheit 17 auf.

Die Steuereinheit 17 ist dazu eingerichtet, eine Stopfgeschwindigkeit der Stößerzunge 3 zu reduzieren bzw. die Stößerzunge 3 zu stoppen, sobald die mit dem Kraftsensor 10 gemessene resultierende Kraft einen Grenzwert erreicht oder unterschreitet.

Zu diesem Zweck kann die Steuereinheit 17 den Antrieb 7 der Bürstenstopfmaschine 1 in Abhängigkeit eines Sensorsignals des Kraftsensors 10 steuern, also beispielsweise eine Geschwindigkeit des Antriebs 7 reduzieren oder den Antrieb 7 sogar stoppen, sobald die mit dem Kraftsensor 10 gemessene resultierende Kraft einen Grenzwert erreicht oder unterschreitet.

Der Grenzwert der resultierenden Kraft, der zur Reduktion der Stopfgeschwindigkeit der Stößerzunge 3 und/oder der zur Reduktion der Geschwindigkeit des Antriebs 7 erreicht oder unterschritten werden muss, kann hierbei größer sein als der Grenzwert, der zum Stoppen der Stößerzunge 3 und/oder des Antriebs 7 erreicht oder unterschritten werden muss.

Die Bürstenherstellungsmaschine 1 weist ein Borstenmagazin 26 mit darin angeordneten Borstenfilamenten und einen Bündelabteiler 27 mit einer Bündelabnahmekerbe 28 auf. Mit der Bündelabnahmekerbe 28 wird der Bündelabteiler 27 am Borstenmagazin 26 vorbeibewegt, um ein Borstenbündel 4 aus dem Borstenmagazin 26 auszufassen. Der Bündelabteiler 27 übergibt das ausgefasste Borstenbündel 4 anschließend an das nachgelagerte Stopfwerkzeug 2. Mit dem Stopfwerkzeug 2 wird das Borstenbündel 4 dann in ein Bündelaufnahmeloch 5 eines an einer Haltevorrichtung 29 der Bürstenstopfmaschine 1 angeordneten Bürstenkörpers 6 eingestopft.

Die zuvor erläuterte Bürstenstopfmaschine 1 ist zur Durchführung des nachfolgend beschriebenen Verfahrens zum Stopfen von Bürsten eingerichtet. Dabei werden Borstenbündel 4 mit der Stößerzunge 3 des Stopfwerkzeugs 2 der Bürstenstopfmaschine 1 in Bündelaufnahmelöcher 5 bereitgehaltener Bürstenkörper 6 eingestopft.

Zur Bestimmung einer Stopfkraft 25, die dabei auf die Stößerzunge 3 wirkt, wird mit dem Kraftsensor 10 eine aus der Vorspannkraft 24 und der Stopfkraft 25 resultierende Kraft gemessen und daraus die Stopfkraft 25 abgeleitet.

Eine Stopfgeschwindigkeit wird reduziert oder der Stopfvorgang sogar unterbrochen, sobald die mit dem Kraftsensor 10 messbare resultierende Kraft einen Grenzwert erreicht oder unterschreitet.

Konkret wird die Steuereinheit 17 der Bürstenstopfmaschine 1 genutzt, um eine Geschwindigkeit des Antriebs 7 der Bürstenstopfmaschine 1 zu reduzieren oder den Antrieb 7 zu stoppen, sobald die resultierende Kraft einen Grenzwert erreicht oder unterschreitet.

Der durch die Vorspannkraft 24 vorgespannte Kraftsensor 10 wird an der Bürstenstopfmaschine 1 somit zur Bestimmung der auf die Stößerzunge 3 der Bürstenherstellungsmaschine 1 wirkenden Stopfkraft 25 durch Messung einer aus Vorspannkraft 24 und Stopfkraft 25 resultierenden Kraft mit dem Kraftsensor 10 verwendet.

Das Schaubild aus Figur 2 zeigt die Kennlinie des Kraftsensors 10 der Bürstenstopfmaschine 1. Im Schaubild ist das vom Kraftsensor 10 ausgegebene Sensorsignal 18 über die auf den Kraftsensor 10 wirkende Kraft 19 aufgetragen.

Im Schaubild sind ein Messbereichsanfang 20, ein Messbereichsende 21 und eine Überlastgrenze 22 des Kraftsensors 10 gekennzeichnet. Wird der Kraftsensor 10 über seine Überlastgrenze 22 hinaus belastet, kann er Schaden nehmen. Zuverlässige Messungen sind nur zwischen dem Messbereichsanfang 20 und dem Messbereichsende 22 möglich.

Aufgrund der in Figur 1 gezeigten Einbausituation des Kraftsensors 10 wird der Kraftsensor 10 dort mit zunehmender Belastung der Stößerzunge 3 entlastet. So wird effektiv vermieden, dass der Kraftsensor 10 Kräften jenseits seiner Überlastgrenze 22 ausgesetzt wird.

Im Schaubild ist auch ein Einstellpunkt 23 markiert. Im Einstellpunkt 23 liegt die Kraft am Kraftsensor 10 an, mit der der Kraftübertagungshebel 8 gegen den Kraftsensor 10 vorgespannt ist. Durch entsprechende Wahl der Vorspannkraft 24 kann der Einstellpunkt 23, so wie gewünscht, beispielsweise, mittig, in dem durch den Messbereichsanfang 21 und das Messbereichsende 23 begrenzten Messbereich des Kraftsensors 10 platziert werden. So kann sichergestellt werden, dass der Kraftsensor 10 bestmöglich zur Überwachung der auf die Stößerzunge 3 wirkenden Kraft eingesetzt werden kann.

Die sozusagen negative Einbaurichtung des Kraftsensors 10, wie sie in Figur 1 gezeigt ist, hat den Vorteil, dass der vergleichsweise teure Kraftsensor 10 bei einer Überlastung der Stößerzunge 3 nicht beschädigt, sondern mit zunehmender Belastung entlastet wird.

Ausgehend von dem in Figur 2 mit 23 gekennzeichneten Einstellpunkt, in dem die definierte Vorspannkraft 24 am Kraftsensor 10 anliegt, wird der Kraftsensor 10 mit zunehmender, auf die Stößerzunge 3 wirkenden Stopfkraft 25 entlastet, bis die aus Vorspannkraft 24 und Stopfkraft 25 resultierende Kraft einen Grenzwert erreicht oder unterschreitet, beispielsweise Null ist.

Das Erreichen oder Unterschreiten des Grenzwerts kann als Auslösekriterium dienen, um den Antrieb 7 der Bürstenstopfmaschine 1 mithilfe Steuereinheit 17 gezielt zu steuern und so beispielsweise die Stopfgeschwindigkeit zu reduzieren oder den Antrieb 7 zu stoppen.

## Patentansprüche

1. Bürstenstopfmaschine (1) mit einem Stopfwerkzeug (2), das eine Stößerzunge (3) umfasst, die dazu eingerichtet ist, Borstenbündel (4) in Bündelaufnahmelöcher (5) eines Bürstenkörpers (6) zu stopfen, **dadurch gekennzeichnet, dass** die Bürstenstopfmaschine (1) einen in Ausgangsstellung mit einer Vorspannkraft (24) vorgespannten Kraftsensor (10) aufweist, der dazu eingerichtet ist, eine Kraft zu messen, die aus einer Stopfkraft (25), die beim Stopfen von Borstenbündeln (4) auf die Stößerzunge (3) wirkt, und der am Kraftsensor (10) in Ausgangsstellung anliegenden Vorspannkraft (24) resultiert.

2. Bürstenstopfmaschine (1) nach dem vorherigen Anspruch, wobei die Bürstenstopfmaschine (1) einen Antrieb (7) umfasst, der über einen Kraftübertragungshebel (8) mit der Stößerzunge (3) verbunden und dazu eingerichtet ist, die Stößerzunge (3) in einer Stopfbewegung anzutreiben, wobei der Kraftübertragungshebel (8) zur Vorspannung des Kraftsensors (10) in Stopfrichtung (9) der Stößerzunge (3) gegen den Kraftsensor (10) vorgespannt ist.

3. Bürstenstopfmaschine (1) nach dem vorherigen Anspruch, wobei der Kraftübertragungshebel (8) derart beweglich gelagert und/oder flexibel ist, dass der Kraftsensor (10) durch die über die Stößerzunge (3) auf den Kraftübertragungshebel (8) wirkende Stopfkraft (25) entlastbar ist.

4. Bürstenstopfmaschine (1) nach einem der beiden vorherigen Ansprüche, wobei die Vorspannkraft (24) derart bemessen ist, dass ein Kraftübertragungskontakt zwischen Kraftübertragungshebel (8) und Kraftsensor (10) aufgehoben wird, sobald die Stopfkraft (25) eine definierte Überlastkraft erreicht.

5. Bürstenstopfmaschine (1) nach einem der Ansprüche 2 bis 4, wobei die Bürstenstopfmaschine (1) einen zumindest zweiteiligen Zungenhebel (11) aufweist, wobei ein Teil des Zungenhebels (11) ein Antriebshebel (12) und ein zweiter Teil des Zungenhebels (11) der Kraftübertragungshebel (8) ist, wobei der Antriebshebel (12), insbesondere über einen Pleuel (13), mit dem Antrieb (7) und mit dem Kraftübertragungshebel (8) verbunden ist.

6. Bürstenstopfmaschine (1) nach dem vorherigen Anspruch, wobei der Antriebshebel (12) und der Kraftübertragungshebel (8) derart gelenkig miteinander verbunden sind, dass der Kraftsensor (10) durch die entgegen der Stopfrichtung (9) über die Stößerzunge (3) auf den Kraftübertragungshebel (8) wirkende Stopfkraft (24) entlastet wird.

7. Bürstenstopfmaschine (1) nach einem der beiden vorherigen Ansprüche, wobei der Kraftsensor (10) zwischen dem Antriebshebel (12) und dem Kraftübertragungshebel (8), insbesondere an dem Antriebshebel (12) oder an dem Kraftübertragungshebel (8), angeordnet ist.

8. Bürstenstopfmaschine (1) nach einem der vorherigen Ansprüche, wobei die Bürstenstopfmaschine (1), insbesondere am Antriebshebel (12), eine Vorspannvorrichtung (15) zur Erzeugung der Vorspannkraft (24) aufweist, insbesondere wobei der Kraftübertragungshebel (8) durch die Vorspannvorrichtung (15) gegen den Kraftsensor (10) vorgespannt ist.

9. Bürstenstopfmaschine (1) nach einem der vorherigen Ansprüche, wobei die Bürstenstopfmaschine (1) eine Steuereinheit (17) aufweist, die dazu eingerichtet ist, eine Stopfgeschwindigkeit der Stößerzunge (3) zu reduzieren oder die Stößerzunge (3) zu stoppen, sobald die an dem Kraftsensor (10) anliegende Vorspannkraft (24) einen Grenzwert erreicht oder unterschreitet.

10. Bürstenstopfmaschine (1) nach einem der vorherigen Ansprüche, wobei die Bürstenstopfmaschine (1) eine Steuereinheit (17) aufweist, die dazu eingerichtet ist, einen Antrieb (7) der Bürstenstopfmaschine (1) in Abhängigkeit eines Sensorsignals des Kraftsensors (10) zu steuern, insbesondere eine Geschwindigkeit des Antriebs (7) zu reduzieren oder den Antrieb (7) zu stoppen, sobald die an dem Kraftsensor (10) anliegende Vorspannkraft (24) einen Grenzwert erreicht oder unterschreitet.

11. Verfahren zum Stopfen von Bürsten unter Verwendung einer Bürstenstopfmaschine (1) nach einem der vorherigen Ansprüche, wobei Borstenbündel (4) mit einer Stößerzunge (3) eines Stopfwerkzeugs (2) der Bürstenstopfmaschine (1) in Bündelaufnahmelöcher (5) von Bürstenkörpern (6) eingestopft werden, und wobei zur Bestimmung einer Stopfkraft (25), die dabei auf die Stößerzunge (3) wirkt, mit dem Kraftsensor (10) eine aus der Vorspannkraft (24) und der Stopfkraft (25) resultierende Kraft gemessen und daraus die Stopfkraft (25) abgeleitet wird.

12. Verfahren nach dem vorherigen Anspruch, wobei eine Stopfgeschwindigkeit reduziert oder ein Stopfvorgang unterbrochen wird, sobald die resultierende Kraft einen Grenzwert erreicht oder unterschreitet.

13. Verfahren nach einem der beiden vorherigen Ansprüche, wobei eine Steuereinheit (17) der Bürstenstopfmaschine (1) eine Geschwindigkeit des Antriebs (7) der Bürstenstopfmaschine (1) reduziert oder den Antrieb (7) stoppt, sobald die resultierende Kraft einen Grenzwert erreicht oder unterschreitet.

14. Verwendung eines mit einer Vorspannkraft (24) vorgespannten Kraftsensors (10) an einer Bürstenstopfmaschine (1) zur Bestimmung einer, insbesondere auf eine Stößerzunge (3) der Bürstenherstellungsmaschine (1) wirkenden, Stopfkraft (25) durch Messung einer aus der Vorspannkraft (24) und der Stopfkraft (25) resultierenden Kraft mit dem Kraftsensor (10) .

## Claims

1. Brush filling machine (1) comprising a filling tool (2) which has a rammer tongue (3) designed to fill bristle bundles (4) into bundle receiving holes (5) in a brush body (6), **characterized in that** the brush filling machine (1) has a force sensor (10) which is preloaded with a preloading force (24) in the starting position and which is designed to measure a force resulting from a filling force (25) acting on the rammer tongue (3) when filling bristle bundles (4) and from the preloading force (24) applied to the force sensor (10) in the starting position.

2. Brush filling machine (1) according to the preceding claim, wherein the brush filling machine (1) comprises a drive (7) which is connected to the rammer tongue (3) via a force transmission lever (8) and is designed to drive the rammer tongue (3) in a filling movement, wherein the force transmission lever (8) is preloaded against the force sensor (10) for preloading the force sensor (10) in the filling direction (9) of the rammer tongue (3).

3. Brush filling machine (1) according to the preceding claim, wherein the force transmission lever (8) is movably mounted and/or flexible in such a way that the force sensor (10) can be relieved by the filling force (25) acting on the force transmission lever (8) via the rammer tongue (3).

4. Brush filling machine (1) according to one of the two preceding claims, wherein the preloading force (24) is dimensioned such that a force transmission contact between force transmission lever (8) and force sensor (10) is released as soon as the filling force (25) reaches a defined overload force.

5. Brush filling machine (1) according to one of claims 2 to 4, wherein the brush filling machine (1) has an at least two-part tongue lever (11), wherein one part of the tongue lever (11) is a drive lever (12) and a second part of the tongue lever (11) is the force transmission lever (8), wherein the drive lever (12) is connected, in particular via a connecting rod (13), to the drive (7) and to the force transmission lever (8).

6. Brush filling machine (1) according to the preceding claim, wherein the drive lever (12) and the force transmission lever (8) are articulated to one another in such a way that the force sensor (10) is relieved by the filling force (24) acting on the force transmission lever (8) via the rammer tongue (3) in the opposite direction to the filling direction (9).

7. Brush filling machine (1) according to one of the two preceding claims, wherein the force sensor (10) is arranged between the drive lever (12) and the force transmission lever (8), in particular on the drive lever (12) or on the force transmission lever (8).

8. Brush filling machine (1) according to one of the preceding claims, wherein the brush filling machine (1) has, in particular on the drive lever (12), a preloading device (15) for generating the preloading force (24), in particular wherein the force transmission lever (8) is preloaded against the force sensor (10) by the preloading device (15).

9. Brush filling machine (1) according to one of the preceding claims, wherein the brush filling machine (1) has a controller unit (17) which is designed to reduce a filling speed of the rammer tongue (3) or to stop the rammer tongue (3) as soon as the preloading force (24) applied to the force sensor (10) reaches or falls below a limit value.

10. Brush filling machine (1) according to one of the preceding claims, wherein the brush filling machine (1) has a controller unit (17) which is designed to control a drive (7) of the brush filling machine (1) as a function of a sensor signal of the force sensor (10), in particular to reduce a speed of the drive (7) or to stop the drive (7) as soon as the preloading force (24) applied to the force sensor (10) reaches or falls below a limit value.

11. Method for filling brushes using a brush filling machine (1) according to one of the preceding claims, wherein bristle bundles (4) are filled into bundle receiving holes (5) in brush bodies (6) with a rammer tongue (3) of a filling tool (2) of the brush filling machine (1), and wherein, in order to determine a filling force (25) which acts on the rammer tongue (3) in the process, a force resulting from the preloading force (24) and the filling force (25) is measured with the force sensor (10) and the filling force (25) is derived therefrom.

12. Method according to the preceding claim, wherein a filling speed is reduced or a filling process is interrupted as soon as the resulting force reaches or falls below a limit value.

13. Method according to one of the two preceding claims, wherein a controller unit (17) of the brush filling machine (1) reduces a speed of the drive (7) of the brush filling machine (1) or stops the drive (7) as soon as the resulting force reaches or falls below a limit value.

14. Use of a force sensor (10) preloaded with a preloading force (24) on a brush filling machine (1) for determining a filling force (25), in particular acting on a rammer tongue (3) of the brush manufacturing machine (1), by measuring a force resulting from the preloading force (24) and the filling force (25) with the force sensor (10).

## Revendications

1. Machine à touffeter les brosses (1) avec un outil de touffetage (2) qui comprend une languette de poussoir (3) agencée pour enfoncer des touffes de poils de brosse (4) dans des trous de réception de touffes (5) d'un corps de brosse (6), **caractérisée en ce que** la machine à touffeter les brosses (1) comporte un capteur dynamométrique (10) précontraint dans une position de départ sous une force de précontrainte (24), qui est agencé pour mesurer une force résultant d'une force d'enfoncement (25) agissant sur la languette de poussoir (3) lors de l'enfoncement de touffes de poils de brosse (4) et de la force de précontrainte (24) exercée sur le capteur dynamométrique (10) dans la position de départ.

2. Machine à touffeter les brosses (1) selon la revendication précédente, dans laquelle la machine à touffeter les brosses (1) comprend un entraînement (7) qui est relié à la languette de poussoir (3) par un levier de transmission de la force (8) et agencé pour entraîner la languette de poussoir (3) dans un mouvement d'enfoncement, le levier de transmission de la force (8) étant précontraint vers le capteur dynamométrique (10) pour précontraindre le capteur dynamométrique (10) dans le sens d'enfoncement (9) de la languette de poussoir (3).

3. Machine à touffeter les brosses (1) selon la revendication précédente, dans laquelle le levier de transmission de la force (8) est supporté de façon mobile et/ou est flexible, de telle manière que le capteur dynamométrique (10) puisse être déchargé par la force d'enfoncement (25) agissant par l'intermédiaire de la languette de poussoir (3) sur le levier de transmission de la force (8).

4. Machine à touffeter les brosses (1) selon l'une des deux revendications précédentes, dans laquelle la force de précontrainte (24) est dimensionnée de telle façon qu'un contact de transmission de la force entre le levier de transmission de la force (8) et le capteur dynamométrique (10) soit aboli dès que la force d'enfoncement (25) atteint une force de surcharge définie.

5. Machine à touffeter les brosses (1) selon l'une des revendications 2 à 4, dans laquelle la machine à touffeter les brosses (1) présente un levier à lame (11) en au moins deux parties, une partie du levier à lame (11) étant un levier d'entraînement (12) et une deuxième partie du levier à lame (11) étant le levier de transmission de la force (8), le levier d'entraînement (12) étant relié, en particulier par l'intermédiaire d'une bielle (13), à l'entraînement (7) et au levier de transmission de la force (8).

6. Machine à touffeter les brosses (1) selon la revendication précédente, dans laquelle le levier d'entraînement (12) et le levier de transmission de la force (8) sont articulés l'un avec l'autre de telle manière que le capteur dynamométrique (10) soit déchargé par la force d'enfoncement (24) agissant en sens inverse du sens d'enfoncement (9) sur le levier de transmission de la force (8) par l'intermédiaire de la languette de poussoir (3).

7. Machine à touffeter les brosses (1) selon l'une des deux revendications précédentes, dans laquelle le capteur dynamométrique (10) est disposé entre le levier d'entraînement (12) et le levier de transmission de la force (8), en particulier sur le levier d'entraînement (12) ou sur le levier de transmission de la force (8).

8. Machine à touffeter les brosses (1) selon l'une des revendications précédentes, dans laquelle la machine à touffeter les brosses (1) comporte, en particulier sur le levier d'entraînement (12), un dispositif de précontrainte (15) destiné à produire la force de précontrainte (24), le levier de transmission de la force (8) étant en particulier précontraint par le dispositif de précontrainte (15) vers le capteur dynamométrique (10).

9. Machine à touffeter les brosses (1) selon l'une des revendications précédentes, dans laquelle la machine à touffeter les brosses (1) comporte une unité de commande (17) qui est agencée pour réduire une vitesse d'enfoncement de la languette de poussoir (3) ou stopper la languette de poussoir (3) dès que la force de précontrainte (24) exercée sur le capteur dynamométrique (10) atteint une valeur limite ou passe en dessous de celle-ci.

10. Machine à touffeter les brosses (1) selon l'une des revendications précédentes, dans laquelle la machine à touffeter les brosses (1) comporte une unité de commande (17) qui est agencée pour commander un entraînement (7) de la machine à touffeter les brosses (1) en fonction d'un signal de capteur du capteur dynamométrique (10), en particulier pour réduire une vitesse de l'entraînement (7) ou stopper l'entraînement (7) dès que la force de précontrainte (24) exercée sur le capteur dynamométrique (10) atteint une valeur limite ou passe en dessous de celle-ci.

11. Procédé pour le touffetage de brosses à l'aide d'une machine à touffeter les brosses (1) selon l'une des revendications précédentes, dans lequel des touffes de poils de brosse (4) sont enfoncées à l'aide d'une languette de poussoir (3) d'un outil de touffetage (2) de la machine à touffeter les brosses (1) dans des trous de réception de touffes (5) de corps de brosse (6) et dans lequel, pour déterminer une force d'enfoncement (25) agissant sur la languette de poussoir (3), une force résultant de la force de précontrainte (24) et de la force d'enfoncement (25) est mesurée à l'aide du capteur dynamométrique (10) et la force d'enfoncement (25) est dérivée de celle-ci.

12. Procédé selon la revendication précédente, dans lequel une vitesse de touffetage est réduite ou une opération de touffetage est interrompue dès que la force résultante atteint une valeur limite ou passe en dessous de celle-ci.

13. Procédé selon l'une des deux revendications précédentes, dans lequel une unité de commande (17) de la machine à touffeter les brosses (1) réduit une vitesse de l'entraînement (7) de la machine à touffeter les brosses (1) ou stoppe l'entraînement (7) dès que la force résultante atteint une valeur limite ou passe en dessous de celle-ci.

14. Utilisation d'un capteur dynamométrique (10) précontraint sous une force de précontrainte (24) sur une machine à touffeter les brosses (1) pour déterminer une force d'enfoncement (25) agissant en particulier sur une languette de poussoir (3) de la machine à fabriquer des brosses (1) par la mesure à l'aide du capteur dynamométrique (10) d'une force résultant de la force de précontrainte (24) et de la force d'enfoncement (25).
